# EUROPÄISCHE PATENTSCHRIFT

(11) **EP 1 936 311 B1**
(45) Veröffentlichungstag und Bekanntmachung des Hinweises auf die Patenterteilung: **02.10.2013**
(21) Anmeldenummer: 06026846.3
(22) Anmeldetag: 23.12.2006
(51) Int. Cl.: F28D 9/00, F28F 9/00, F28F 9/26, F28F 3/04

(54) **Kompaktplattenwärmeübertrager**
Compact plate heat exchanger
Échangeur de chaleur compact à plaques

(43) Veröffentlichungstag der Anmeldung: 25.06.2008
(73) Patentinhaber: Schult, Joachim, 21395 Tespe (DE)
(72) Erfinder: Schult, Joachim, 21395 Tespe (DE)
(74) Vertreter: Lippert, Stachow & Partner

(56) Entgegenhaltungen:
- EP-A- 0 285 504
- EP-A1- 0 199 321
- WO-A-03/046461
- WO-A-2006/018953
- WO-A-2006/091173
- DE-A1- 3 902 786
- DE-A1- 19 902 504
- DE-A1-102004 022 433
- FR-A- 911 373
- GB-A- 734 008
- GB-A- 2 130 354
- GB-A- 2 426 322
- US-A- 2 303 247
- US-A- 6 016 865

## Beschreibung

Die Erfindung betrifft einen Kompaktplattenwärmeübertrager mit einem Plattenpaket aus profilierten Wärmeübertragungsplatten, die eine rechteckige Form aufweisen und beiderseits durch ein bogenförmig ausgebildetes Kopfteil mit einer mittig im Kopfteil liegenden Durchtrittsöffnung begrenzt sind, wobei jeweils zwei aneinander gefügte Wärmeübertragungsplatten, die einen Plattenzwischenraum für den Durchfluss eines ersten Mediums über die Durchtrittsöffnungen bilden, miteinander am Umfang gasdicht zu einem Plattenpaar verschweißt sind und wobei mindestens zwei zusammengefügte Plattenpaare jeweils am Umfang der beiden Durchtrittsöffnungen gasdicht zu einem Plattenpaket verschweißt sind, die einen Plattenzwischenraum für den Durchfluss eines zweiten Mediums über die Stirnseite des Plattenpakets bilden, wobei das Plattenpaket in einem gasdicht und druckstabilen Gehäuse mit einem mantelseitigen Ein- und Austrittsstutzen für das erste Medium zum Durchströmen des Plattenzwischenraums eines oder mehrerer Plattenpaare und mit stirnseitigen Ein- und Austrittsstutzen für das zweite Medium zum Durchströmen der Plattenzwischenräume zwischen zwei oder mehreren Plattenpaaren über die Stirnseite des Plattenpaares versehen ist.

Ein gattungsgemäßer Plattenwärmeübertrager ist aus EP 697 09 719 T2 bekannt. Dieser Plattenwärmeübertrager besteht aus einem Plattenpaket, das aus einer Mehrzahl von am Umfang verschweißten Plattenpaaren gebildet wird, die aus länglichen Wärmeübertragungsplatten mit einem durchgehenden Fischgrätenmuster geprägt sind, das sich bis in die Kopfteile erstreckt, die bogenförmig die Wärmeübertragungsplatte begrenzen und mit einer mittig liegenden Durchflussöffnung ausgebildet sind, wobei jeweils die aneinander gefügten Plattenpaare am Umfang der angrenzenden Durchtrittsöffnungen zu einem kompakten Plattenpaket verschweißt sind. Die Wärmeübertragungsfläche ist dabei mit zusätzlichen Presserhebungen ausgebildet, die geringfügig höher als die Rippen sind und die vom Scheitel einer Rippe verlaufen und dabei das Wellental zwischen den beiden Rippen überbrückt. Dabei wird die Wärmeübertragungsplatte von einem umlaufenden Kantenbereich begrenzt, der mit dem Scheitel der Rippen in einer Ebene liegt, wobei die Presserhebungen von dieser Ebene ausgehen. Zur inneren Stabilität eines Plattenpaares bzw. des Plattenpakets sind die zusammengefügten Wärmeübertragungsplatten durch Zugabe von Hartlot an den Berührungspunkten hart verlötet. Ein derartig ausgebildetes Plattenpaket beeinträchtigt infolge der Presserhebungen das Strömungsverhalten der beteiligten Medien in den Plattenzwischenräumen und weist nur geringe Abstützpunkte auf, die zwangsläufig zur Verringerung der Druckstabilität des Plattenpakets führen. Darüber hinaus weisen die Wärmeübertragungsplatten infolge des Fischgrätenmusters keinen gleichmäßig umlaufenden Randbereich auf, was eine qualitätsgerechte Verschweißung zweier Wärmeübertragungsplatten zu einem Plattenpaar erheblich erschwert.

Ein derartig ausgebildetes Plattenpaket ist nach der EP 697 09 719 T2 in einem Gehäuse mit einem mantelseitigen Zu- und Ablauf zu den Plattenzwischenräumen der Plattenpaare und mit einem stirnseitigen Zu- und Ablauf für ein zweites Medium zu den Zwischenräumen zwischen den Plattenpaaren eingesetzt. Dabei ist zwischen dem obersten Plattenpaar und einer oberen Wand des Gehäuses je ein Verbindungsstück mit einer Öffnung angeordnet, die koaxial mit dem mantelseitigen Zu- und Ablauf des Gehäuses und den Durchtrittsöffnungen des Plattenpaares verläuft.

Diese Verbindungsstücke sind jeweils an den angrenzenden Durchtrittsöffnungen des obersten Plattenpaares hart verlötet und gegen die Innenfläche der oberen Wand des Gehäuses mit Dichtungen gedichtet und weisen jeweils zwei Gewindebolzen auf, die durch Löcher in der oberen Wand des Gehäuses gedichtet durchgeführt sind. Mit diesen Gewindebolzen wird dann das Plattenpaket an der Innenfläche des Gehäuses gezogen. Mit der Befestigung des Plattenpakets gegen die Innenfläche der oberen Wand des Gehäuses bleibt die Innenfläche der unteren Wand des Gehäuses als Gegenlager für das Plattenpaket bedeutungslos.

Folglich wird der im Plattenpaket wirkende Druck über die Länge des Plattenpaketes und das Gewicht des Plattenpaketes nur über die Hartlötstellen zwischen den Wärmeübertragungsplatten der Verlötungen des mantelseitigen Zu- und Ablaufs aufgenommen.

Die Folge ist, dass ein Plattenwärmeübertrager dieser Art nur eine sehr geringe Druckstabilität aufweist und damit für den Einsatz im Hochdruckbereich nicht nutzbar ist. Unabhängig davon besteht auch im Niederdruckbereich immer die Gefahr, dass in Folge des vorherrschenden Drucks und des Gewichts des Plattenpaketes insbesondere die Lötstellen zwischen den Verbindungsstücken und den Öffnungen des obersten Plattenpaares abreißen, was zwangsläufig einen Ausfall des Plattenwärmeübertragers zur Folge hat, da es zum Vermischen der beiden beteiligten Medium kommt. Durch die Befestigung an der Innenfläche der oberen Wand des Gehäuses tritt aber auch zwischen der Innenflächen unter der Wand und der angrenzenden Wärmeübertragungsplatte des Plattenpaketes verstärkt ein Bypass des stirnseitig durchströmenden Mediums auf, der wie allgemein bekannt, den thermischen Wirkungsgrad und auch die Durchsatzleistung des Plattenwärmeübertragers erheblich verringert.

Damit der thermische Verlust über das Gehäuse gering gehalten werden kann und eine ausreichende Druckstabilität sowie innere Stabilität des Gehäuses erreicht wird, sind die Gehäusewände mit verhältnismäßig dicker Wandstärke auszulegen, die das Kosten-Nutzen-Verhältnis des Plattenwärmeübertragers beeinträchtigen. Aber auch die Durchsatzleistung eines derartig ausgebildeten Plattenwärmeübertragers ist begrenzt und kann nicht variabel bei geringstem Platzbedarf variiert werden.

Darüber hinaus ist durch die Abdichtung der Verbindungsstücke zur Innenfläche der oberen Wand des Gehäuses und durch die notwendige Abdichtung der Schraubenbolzen im Durchdringungsbereich der oberen Wand des Gehäuses eine verschleißfreie Funktionsweise des Plattenwärmeübertragers im Hochdruckbereich sowie bei einem breit gefächerten Temperaturbereich nicht in jedem Fall gewährleistet.

Aus der DE 10 2004 022 433 A1 ist eine Wärmeübertragungsplatte für einen geschweißten Plattenwärmeübertrager der gattungsgemäßen Art bekannt, die eine rechteckige Form aufweist, die an den beiden Stirnseiten mit bogenförmigen Kopfteilen begrenzt ist, in denen je eine mittig liegende Durchflussöffnung vorgesehen ist und die, wie in Fig.1 - 2 gezeigt, in den Kopfteilen und dem rechteckigen Teil der Wärmeübertragungsfläche eine geradlinig und quer in einem Winkel zur Längsachse der Wärmeübertragungsplatte verlaufende Wellenstruktur aufweist, die im Randbereich der Wärmeübertragungsfläche und der Kopfteile einen an der Peripherie umlaufenden profilfreien Schweißrand gleicher Breite bildet. Eine derart ausgebildete Wellenstruktur weist beim Zusammenfügen von zwei Wärmeübertragungsplatten über die gesamte Länge des gebildeten Zwischenraums eine hohe Anzahl punktförmiger Abstützpunkte auf, die infolge der punktförmigen Abstützung ein Auftreten von Vorzugsströmungen im Zwischenraum weitgehend ausschließen.

Versuche haben aber auch überraschend gezeigt, dass durch einen gleich breiten profilfrei umlaufenden Schweißrand und durch eine Vielzahl von punktförmigen Abstützpunkten, die sich gleichmäßig über die Länge und Breite bis zum profilfreien Schweißrand eines Zwischenraums von zwei zusammengefügten länglichen Wärmeübertragungsplatten erstrecken, wie es bei einer Wärmeübertragungsplatte nach der DE 10 2004 022 433 A1 der Fall ist, eine sehr hohe Druckbeständigkeit des Plattenpakets und auch eine gute Strömungscharakteristik erreicht werden kann.

EP 0 285 504 A1 beschreibt einen Wärmetauscher zum Wärmeaustausch zwischen einem ersten Fluidstrom und einem zweiten Fluidstrom, umfassend ein Bündel von parallelen Röhren, die in einer ersten Richtung orientiert sind und worin das erste Fluid zirkuliert, wobei mindestens eines der Enden der Röhren mit dem Inneren einer Fluidkammer kommuniziert, wobei die zweite Fluidstrom außerhalb der Rohre in einer zweiten Richtung quer zu der ersten Richtung entlang von Wärmetauscherelementen strömt, die in thermischem Kontakt mit den Rohren stehen. Die Röhren sind in einem Gehäuse zwischen den beiden Gehäuseteilen in der ersten Richtung festgelegt, wobei das Gehäuse einen Einlass und einen Auslass für den zweiten Fluidstrom aufweist, eine Passage für das zweite Fluid definiert und über den gesamten Querschnitt mit Wärmetauscherelementen gefüllt ist.

Aus GB 2 130 354 A ist ein Ölkühler in Scheibenbauweise mit wenigstens einem mit einem Zulauf und einem Ablauf für das zu kühlende öl versehenen Scheibenpaket bekannt, das in einem mit einem Wassereinlauf und einem Wasserauslauf versehenen Gehäuse angeordnet ist, wobei zwischen den parallel zur Wasserströmungsrichtung verlaufenden Seiten des Scheibenpakets und den diesen gegenüberliegenden Gehäusewänden jeweils eine Dichtleiste angeordnet ist.

US 2303247 B beschreibt einen Rohrbündelwärmetauscher, bei dem zwischen Rohren und Gehäusewänden Kissen aus Fasermaterial wie Metallwolle oder Glaswolle eingelegt sind.

Aufgabe der Erfindung ist es daher, den eingangs genannten Plattenwärmeübertrager dadurch zu verbessern, dass unter Verwendung einer aus der DE 10 2004 022 433 A1 bekannten Wärmeübertragungsplatte, ein mantelseitiger Bypass mindestens auf ein Minimum beschränkt werden kann, der thermische Wirkungsgrad durch eine verbesserte Strömungscharakteristik erhöht wird und ein Plattenwärmeübertrager dichtungslos als Kompaktplattenwärmeübertrager mit einem in weiten Grenzen variabel auslegbaren Durchsatz bei geringstem Platzbedarf bis in den Hochdruckbereich und auch für einen Temperaturbereich von -200 °C bis +1200 °C bei einem verbesserten Kosten-Nutzen-Verhältnis einsetzbar ist sowie wirtschaftlicher hergestellt und servicefrei betrieben werden kann.

Diese Aufgabe wird erfindungsgemäß durch einen Kompaktplattenwärmeübertrager gemäß Anspruch 1 oder Anspruch 2 gelöst, bei dem zwischen den beiden Innenseiten der parallel verlaufenden Seitenteile des Gehäuses und den Längsseiten des verspannten Plattenpakets ein Füllmaterial eingelegt ist,
ein oder mehrere aus verschweißten Plattenpaaren gebildete Plattenpakete zwischen der oberen und unteren Gehäuseplatte des Gehäuses und den parallel verlaufenden Seitenteilen sowie mit dem eingelegten Füllmaterial metallisch gedichtet verspannt sind,
die obere und untere Gehäuseplatte mit den parallel verlaufenden Seitenteilen des Gehäuses zu einem Gehäusemantel verschweißt sind, der beiderseits durch ein Stirnteil mit oder ohne Anschlussstutzen zu einem druckstabilen und gasdichten Gehäuse (1) verschlossen ist und
einem Gehäuse, das mit mindestens zwei versetzt angeordneten und um den Gehäusemantel umlaufenden Rippen versteift ist.
Bei dem Kompaktplattenwärmeübertrager des Anspruchs 1 sind mindestens zwei Plattenpakete in einem Gehäuse angeordnet, die jeweils durch eine mit den Stirnteilen des Gehäuses verbundene Trennwand getrennt sind, wobei die Plattenzwischenraume der angrenzenden Plattenpakete wechselseitig von jedem der beiden Medien im Gegenstrom durchströmt sind, in dem wechselseitig die auf einer Ebene nebeneinander liegenden Durchtrittsöffnungen der Wärmeübertragungsplatten zweier benachbarter Plattenpakete durch einen Rohrbogen kurzgeschlossen sind, der die obere und/oder untere Gehäuseplatte gasdicht durchdringt und jede Trennwand wechselseitig am Stirnteil festgelegt ist und sich mindestens über die Länge der zu trennenden Plattenpakete erstreckt und stirnseitig zwischen zwei benachbarten Plattenpaketen und dem gegenüber liegenden Stirnteil einen Überströmbereich ausbildet.

Auf diese Weise kann der Kompaktplattenwärmeübertrager sehr wirtschaftlich mit einer Größe von Wärmeübertragungsplatten, die sehr druckstabil ausgelegt werden kann, für sehr große Durchsatzleistungen im Hochdruckbereich und auch für große Druckdifferenzen zwischen den durchströmenden Medien sehr druckstabil ausgelegt werden. Durch die wechselnde Strömungsrichtung der Medien in den einzelnen Plattenpaketen und der Möglichkeit, dass die beiden durchströmenden Medien sowohl im Gleich- sowie auch im Gegenstrom geführt werden können, ist auch die Voraussetzung gegeben, dass der thermische Prozess im Kompaktplattenwärmeübertrager an verschiedene Einsatzzwecke für die thermische Behandlung zweier oder mehrerer Medien besser angepasst werden kann.

Bei dem alternativen Kompaktplattenwärmeübertrager des Anspruchs 2 sind im Gehäuse ein oder mehrere nebeneinander angeordnete und durch eine Trennwand getrennte Paketstapel eingesetzt und jeder Paketstapel besteht aus gleichmäßig in der horizontalen Ebene zueinander versetzten Plattenpaketen, die untereinander durch Trennbleche getrennt sind, wobei die Plattenzwischenräume der versetzten Plattenpakete eines Paketstapels getrennt und die Plattenzwischenräume der versetzten Plattenpakete eines Plattenstapels jeweils gemeinsam von dem ersten Medium in gleicher Fließrichtung direkt aus einem am Gehäuse gasdicht verschweißten Verteiler und Sammler und über zugeordnete Anschlussstutzen, die jeweils am Umfang der Durchtrittsöffnung der Wärmeübertragungsplatte des angrenzenden Plattenpakets gasdicht verschweißt sind, mantelseitig durchströmt sind und dass das zweite Medium in einer Fließrichtung die Plattenzwischenräume aller im Gehäuse gemeinsam verspannten Plattenpakete stirnseitig durchströmt. Mit dieser Ausführungsform kann der Kompaktplattenwärmeübertrager mit einer sehr hohen Durchsatzleistung ausgelegt werden, der einen relativ geringen Platzbedarf erfordert. Durch die Vielzahl der Plattenpakete, die ebenfalls aus Wärmeübertragungsplatten einer Größe bestehen, die sehr druckstabil ist, ist auch diese Ausführungsform des Kompaktplattenwärmeübertragers bis in die höchsten Druckbereiche zur thermischen Behandlung der Medien einsetzbar.

Vorteilhaft bei dieser Ausführungsform ist auch, wenn die Plattenzwischenräume der jeweils gleichmäßig versetzten Plattenpakete eines Plattenstapels über getrennt zugeordnete Ein- und Austrittsstutzen durchströmt sind, die am Umfang der Durchtrittsöffnung der Wärmeübertragungsplatte des versetzt angrenzenden Plattenpakets und im Durchdringungsbereich des Gehäuses gasdicht verschweißt sind. Auf diese Weise können die mantelseitig durchströmten Plattenzwischenräume der Plattenpakete des Plattenstapels, die in einer gemeinsamen horizontalen Ebene versetzt sind, gleichzeitig von unterschiedlichen Medien durchströmt werden, wobei die stirnseitigen durchströmten Plattenzwischenräume des Kompaktwärmeübertrages nur von einem Medium durchströmt sind. Folglich wird dadurch der Einsatzbereich des Kompaktplattenwärmeübertragers erweitert und ein derartiger Kompaktplattenwärmeübertrager kann mit einem wesentlich verbesserten Kosten-Nutzen-Verhältnis betrieben werden.

Ein nach diesen Kombinationsmerkmalen hergestellter Plattenwärmeübertrager ist ein dichtungsloser und nur metallisch gedichteter druckstabiler und verschweißter Kompaktplattenwärmeübertrager, der ohne weitere zusätzliche Spannmittel bis in den Hochdruckbereich und in einem Temperaturbereich von -200 °C bis 1200 °C geeignet ist.

Durch den Einsatz der aus der DE 10 2004 022 433 A1 bekannten Wärmeübertragungsplatte kreuzen sich die Wellenkämme beim Aneinanderfügen zweier gegeneinander um 180° gedrehten Wärmeübertragungsplatten bis an den umlaufenden profilfreien Schweißrand regelmäßig und bilden somit über die gesamte Breite und Länge des Plattenzwischenraums sich regelmäßig wiederholende Abstützpunkte. Damit erhält jeder Plattenzwischenraum über die Länge und Breite eine sehr hohe Druckstabilität und auf zusätzliche Verbindungen der jeweils angrenzenden Abstützpunkte kann auch dann verzichtet werden, wenn die Plattenzwischenräume zwischen den verschweißten Plattenpaaren und den zusammengefügten Plattenpaaren mit Medien beaufschlagt werden, die den Kompaktplattenwärmeübertrager mit einer sehr hohen Druckdifferenz durchströmen.

Mit der annähernd punktförmigen Überschneidung der Wellenkämme, die gleichzeitig die Abstützpunkte ausbilden, kann auch ausgeschlossen werden, dass sich beim Durchströmen der Medien unerwünschte Vorzugsströmungen im Plattenzwischenraum ausbilden, die, wie bekannt, die Strömungscharakteristik eines Plattenzwischenraums beeinträchtigen und damit den thermischen Wirkungsgrad des Kompaktplattenwärmeübertragers verringern.

Die punktförmigen Abstützungen eines Plattenzwischenraums belegen in der Addition auch nur einen sehr geringen Teil der Durchströmungsfläche. Folglich wird die thermisch wirksame Durchströmungsfläche eines jeden Plattenzwischenraums nur minimal durch die Abstützpunkte beeinträchtigt.

Mit dem eingelegten Füllmaterial zwischen den Längsseiten des Gehäuses und der Längsseite des angrenzenden Plattenpakets, das gemeinsam mit dem Plattenpaket über die obere und untere Gehäuseplatte sowie den parallel verlaufenden Seitenteilen des Gehäuses verspannt ist, wird ein mantelseitiger Bypass auf ein Minimum begrenzt, wobei das Füllmaterial gleichzeitig eine thermisch isolierende Wirkung gegenüber den Seitenteilen des Gehäuses hat. Damit werden die Wirkungsgrad und Leistung mindernden Faktoren des Bypasses aber auch der thermischen Abstrahlung über das Gehäuse wesentlich eingeschränkt.

Mit der Verspannung der Plattenpakete durch die obere und untere Deckplatte des Gehäuses sowie der parallel verlaufenden Seitenteile des Gehäuses, die nach dem Verspannen zu einem Gehäusemantel gasdicht verschweißt werden, wird aber auch sicher gestellt, dass jeder Abstützpunkt im Plattenzwischenraum des verspannten Plattenpaketes mit einer einheitlichen Spannkraft beaufschlagt ist und damit der Plattenzwischenraum über die Länge und Breite eine gleiche Druckstabilität aufweist und zum anderen wird das Plattenpaket über die obere und untere Deckplatte und die beiden parallel verlaufenden Seitenteile gut metallisch gedichtet und ohne weitere Hilfsmittel im Gehäuse stabilisiert.

Durch die gasdichte Verschweißung der mantelseitig vorgesehenen Ein- und Austrittsstutzen am Umfang der Durchtrittsöffnung der angrenzenden Wärmeübertragungsplatte und der anschließenden gasdichten Verschweißung der beiden Stutzen im Durchdringungsbereich sowie der gasdichten Verschweißung der Stirnteile des Gehäuses ist der Kompaktplattenwärmeübertrager völlig frei von Dichtungen und damit servicefrei nutzbar.

Mit der Versteifung des Gehäuses über umlaufende Rippen verfügt auch das Gehäuse selbst über eine sehr hohe Druckstabilität, so dass der Kompaktplattenwärmeübertrager in Verbindung mit dem druckstabil ausgeführten Plattenpaket auch mit einem Mediendruck beaufschlagt werden kann, der im absoluten höchsten Druckbereich bei der Wärmeübertragung zweier Medien liegt. Vielmehr, durch die Versteifung des Gehäuses mit umlaufenden Rippen kann die Materialdicke der oberen und unteren Gehäuseplatte sowie der beiden parallel verlaufenden Seitenteile des Gehäuses in Abhängigkeit der Anzahl der umlaufenden Rippen auch beim Einsatz des Kompaktplattenwärmeübertragers mit sehr hohem Mediendruck gegenüber den bekannten Plattenwärmeübertragern dieser Art verringert werden.

Ein nach der erfinderischen Lehre ausgelegter Kompaktplattenwärmeübertrager ist, auch wie bei geschraubten Plattenwärmeübertragern üblich, im Baukastensystem aber auch zur Herstellung mit automatisierten Fertigungsanlagen geeignet und damit sehr wirtschaftlich herstellbar.

Die Anbringung der umlaufenden Rippen am Gehäuse kann in unterschiedlichen technologischen Schritten erfolgen, wobei folgende Ausführungsarten bevorzugt vorgeschlagen werden.

Die Rippen sind Rippenabschnitte, die einstückig mit der oberen und unteren Gehäuseplatte sowie den Seitenteilen sind, wobei jeweils die angrenzenden Enden der einzelnen Rippenabschnitte nach dem Verspannen des Plattenpakets mit der oberen und unteren Gehäuseplatte und so wie der beiden parallel verlaufenden Seitenteilen mit einander verschweißt sind.

Die Rippen können aber auch umlaufende auf dem Gehäusemantel aufgeschweißte Rippenabschnitte sein, wobei die Enden der angrenzenden Rippen verschweißt sind.

Die Rippen können aber auch in Form des Gehäusemantels vorgefertigte geschlossene Rippen sein, die auf dem Gehäusemantel aufgeschrumpft sind.

Bevorzugt sind die Stirnseiten des Gehäuses gasdicht am Gehäusemantel angeschweißt.

Es kann aber auch für spezielle Einsatzzwecke von Kompaktplattenwärmeübertragern vorteilhaft sein, wenn eine oder beide Stirnseiten lösbar gasdicht und druckstabil am Gehäusemantel festgelegt sind. In diesen Fällen wird eine lösbare Verbindung zwischen Gehäusemantel und Stirnseite, die eine Schaubverbindung sein kann, über Stehbolzen empfohlen.

Vorteilhafterweise ist das eingesetzte Füllmaterial ein Metallgeflecht oder ein Drahtgestrick oder ein Glasgraphitgestrick. Diese Füllmaterialien sind sehr flexibel und hitzebeständig sowie auch resistent gegen aggressive Medien. Durch die hohe Flexibilität dieser Füllmaterialien ist auch eine behinderungsfreie Verformbarkeit beim Verspannen des Plattenpakets mit den Gehäuseteilen gegeben. Darüber hinaus sichern diese Füllmittel auch nach dem Verspannen eine stabile Lage des Plattenpakets und verfügen auch im verspannten Zustand noch über ein ausreichendes isolierendes Luftpolster. Nach einer weiteren vorteilhaften Ausführungsform der Erfindung ist das Füllmaterial mindestens im stirnseitig liegenden Ein- und Austrittsbereich des Gehäuses mit einem Ableitblech gegenüber dem stirnseitig liegenden Ein- und Austrittsbereich des Gehäuses überdeckt und metallisch abgedichtet. Auf diese Weise kann ein Bypass zwischen den Längsseiten des Plattenpakets und der Seitenteile des Gehäuses, der die Leistung und den Wirkungsgrad des Kompaktplattenwärmeübertragers beeinträchtigt, ausgeschlossen werden.

Nach einer weiteren bevorzugten Ausführungsform der Erfindung ist zwischen jeder Trennwand und der Längsseiten des jeweils Paketstapels ein Füllmaterial eingelegt und das Füllmaterial ist mittels eines Ableitblechs abgedichtet.

Damit werden Temperaturbrücken zwischen den angrenzenden Plattenpaketen bzw. Plattenstapeln und folglich Temperaturüberschläge auf das angrenzende Plattenpaket bzw. den angrenzenden Plattenstapel verhindert. Gleichzeitig wird auf diese Weise ausgeschlossen, dass zwischen den Längsseiten der Plattenpakete und der Trennwände ein Bypass entsteht.

Durch diese mehrfache Anordnung von Plattenpaketen mit Wärmeübertragungsplatten, die in einer Größe ausgelegt werden kann die druckseitig eine sehr hohe Stabilität aufweist und die zusätzliche Verstärkung der Gehäuse mit umlaufenden Rippen, ist die Voraussetzungen geschaffen, dass der Kompaktplattenwärmeübertrager problemlos mit beliebig großen Wärmeübertragungsflächen für die höchsten Druckbereiche druckstabil ausgelegt werden kann.

Weitere Einzelheiten der Erfindung ergeben sich aus der nachfolgenden ausführlichen Beschreibung und den beigefügten Zeichnungen, in denen eine bevorzugte Ausführungsform eines Kompaktplattenwärmeübertragers gezeigt sind.

In den Zeichnungen zeigen:
Fig. 1: : einen verschweißten Kompaktplattenwärmeübertrager mit einem Plattenpaket,
Fig. 1A einen Schnitt A-A von Fig. 1,
Fig. 2: : eine Darstellung eines erfindungsgemäßen Kompaktplattenwärmeübertragers mit zwei Plattenpaketen,
Fig. 3: einen Schnitt A-A von Fig. 2,
Fig. 4: einen Schnitt B-B von Fig. 2,
Fig. 5: : eine mögliche Ausführungsform des erfindungsgemäßen Kompaktplattenwärmeübertragers mit drei Plattenpaketen,
Fig. 6: einen Schnitt A-A von Fig. 5,
Fig. 7: : einen Schnitt B-B von Fig. 5,
Fig. 8: : eine alternative Ausführungsform des erfindungsgemäßen Kompaktplattenwärmeübertragers mit drei Plattenstapeln,
Fig. 9: : einen Schnitt A-A von Fig. 8;
Fig. 10: : einen Schnitt B-B von Fig. 8,
Fig. 11: : einen erfindungsgemäßen Kompaktplattenwärmeübertrager mit drei Plattenstapeln mit je einem Schnitt im mantelseitigen Ein- und Austrittsbereich,
Fig. 12: : eine Wärmeübertragungsplatte für einen erfindungsgemäßen Kompaktplattenwärmeübertrager,
Fig. 13: : ein schematisch dargestelltes Plattenpaket mit Wärmeübertragungsplatten nach Fig. 12.

In den Fig. 1, 1A ist das Grundsystem des Gehäuses 1 eines Kompaktplattenwärmeübertragers mit einem Plattenpaket 2 gezeigt. Das Gehäuse 1 besteht aus einer getrennt hergestellten oberen Gehäuseplatte 21 und unteren Gehäuseplatte 22 sowie Seitenteilen 23, 23a, die gemeinsam mit dem Plattenpaket 2, dem Füllmaterial 29, 29a und den Ableitblechen 30 - 30x zu einem Gehäusemantel verspannt und gasdicht verschweißt sind, der mit den Stirnteilen 24; 24a, die mit stirnseitigen Ein- bzw. Austrittsstutzen 15; 16 versehen sind, zu einem druckstabilen Gehäuse 1 verschlossen ist sowie Rippen 16-16x, die zueinander beabstandet den Gehäusemantel des Gehäuses 1 in geschlossener Form umlaufen.

Wie in Fig. 1A ersichtlich, ist zwischen den Längsseiten des Plattenpakets 2 und den Innenflächen der Seitenteile 23, 23a ein Füllmaterial 29, 29a eingelegt, das sich über die Länge und Breite der Innenfläche der Seitenteile 23, 23a erstreckt.

Das Füllmaterial, das bei Kompaktplattenwärmeübertrager, wie auch bei den anderen beispielsweise gezeigten Ausführungsformen in Fig. 2, 5, 6 bevorzugt ein Metallgeflecht oder Drahtgestrick oder ein Glasgraphitstrick ist, ist beiderseits gegenüber dem stirnseitigen Ein- und Austrittsbereich des Gehäuses 1 mit Ableitblechen 30 - 30x überdeckt, die mit dem einen Ende gegen die Innenflächen der Stirnteile 24, 24a metallisch gedichtet und mit dem anderen Ende gegen die angrenzenden Stirnseiten 12, 12a des Plattenpakets 2 metallisch gedichtet sind, wie in Fig. 1A ersichtlich.

Das im Gehäuse 1 mit dem Füllmaterial 29, 29a und den Ableitblechen verspannte Plattenpaket 2 ist hilfsmittelfrei über die axial verlaufenden Innenflächen des Gehäuses 1 metallisch gedichtet verspannt und ist mantelseitig mit Eintrittsstutzen 13 (14) und Austrittsstutzen 14 (13) verbunden, welche die Gehäuseplatte 21 und/oder 22 koaxial durchdringen und am Umfang 27; 28 der Durchtrittsöffnungen 8, 9 der angrenzenden Wärmeübertragungsplatte 3, 4 des Plattenpakets 2 und im Durchdringungsbereich 25; 25a des Gehäuses 1 verschweißt sind.

Die das Gehäuse 1 ausbildenden Gehäuseteile 21, 22 und Seitenteile 23, 23a sind in einer Abmessung ausgelegt, in der ein eingesetztes Plattenpaket 2 in der horizontalen und in der vertikalen Ebene metallisch gedichtet im Gehäuse 1 verspannt ist und zwischen den beiden Stirnseiten 12; 12a des Plattenpakets 2 und den Stirnteilen 24; 24a des Gehäuses 1 ein freier Ein- bzw. Austrittsbereich verbleibt, die beide, wie bereits erwähnt, durch Ableitbleche 30 - 30x gegenüber dem Füllmaterial 29; 29x metallisch abgedichtet sind.

Die Abmessung des freien Ein- und Austrittsbereichs ist bevorzugt in einer Größe ausgelegt, so dass die Stirnseite 12(12a) des Plattenpakets 2 stets gleichmäßig mit dem Medium beaufschlagt ist, das über den Eintrittsstutzen 15(16) in den Kompaktplattenwärmeübertrager einströmt bzw. austrittsseitig gleichmäßig über die Stirnseite 12a(12) aus dem Plattenpaket 2 und dem Austrittsstutzen 16(15) aus dem Kompaktplattenwärmeübertrager ausströmt.

In den Fig.2 - 4 ist ein erfindungsgemäßer Kompaktplattenwärmeübertrager gezeigt, bei dem in einem nach dem Grundsystem des Gehäuses nach Fig. 1 und 2 ausgebildeten Gehäuse 1 zwei mit den Längsseiten nebeneinander angeordnete Plattenpakete 2, 2x gleicher Abmessung verspannt sind. Die beiden Plattenpakete 2, 2x sind durch eine Trennwand 38 getrennt, die an der Innenseite des Stirnteils 24a, das mit dem Eintrittsstutzen 15 und dem Austrittsstutzen 16 versehen ist, metallisch gedichtet festgelegt ist und sich über die Länge der beiden Plattenpakete 2, 2x erstreckt und gegenüber der Innenseite des Stirnteils 24a einen Überströmbereich 33 zwischen den Plattenpaketen 2, 2x für das Medium ausbildet, das die Plattenzwischenräume 10 der Plattenpakete 2, 2x stirnseitig durchströmt.

Die von einem Medien mantelseitig durchströmten Plattenzwischenräume 11 der beiden Plattenpakete 2, 2x sind am Ausgang des Plattenpakets 2 und am Eingang des Plattenpakets 2x durch einen Rohrbogen 31 kurzgeschlossen, der mit seinen Enden gasdicht die untere Gehäuseplatte 22 durchdringt und am Umfang 27 der Durchtrittsöffnungen 9 der angrenzenden Wärmeübertragungsplatten 3; 4, der Plattenpakete 2, 2x gasdicht verschweißt ist.

In der Länge der Innenflächen der Seitenteile 23, 23 des Gehäuses sowie an in der Länge der beiden Seiten der Trennwand 38 ist wiederum ein Füllmaterial eingesetzt, das beiderseits im stirnseitigen Ein- und Austrittsbereich des Gehäuses 1 sowie beiderseits des Überströmbereichs 33 durch Ableitbleche 30 - 30x metallisch abgedichtet ist, um einerseits einen Temperaturüberschlag zwischen den Plattenpaketen 2, 2x zu verhindern und andererseits einen Bypass zu unterbinden.

Bei dieser Ausführungsform werden die Plattenpakete 2, 2x von jedem Medium in entgegen gesetzter Fließrichtung durchströmt, wobei die beteiligten Medien sowohl im Gleichstrom als auch im Gegenstrom durch den Kompaktplattenwärmeübertrager durchströmen können.

Fig. 5 - 7 zeigen eine weitere mögliche Ausführungsform des erfindungsgemäßen Kompaktplattenwärmeübertragers nach Fig. 2 bis 4 mit drei nebeneinander angeordneten Plattenpaketen 2, 2a, 2x, die wiederum in einem Gehäuse 1 nach dem Grundsystem von Fig. 1, 2 verspannt sind.

Bei dieser Ausführungsform sind die Trennwände 38, 38x zum Trennen der Plattenpakete 2, 2a, 2x wechselseitig zu den Innenflächen der Stirnteile 23, 23a gedichtet festgelegt und bilden damit den wechselseitigen Überströmbereich 33; 33x für das Medium aus, das stirnseitig die Zwischenräume 10 der Plattenpakete 2, 2a, 2x durchströmt. Die Plattenzwischenräume 11 der Plattenpakete 2, 2a. 2x, die mantelseitig durchströmt werden, sind wechselseitig am Ausgang des Plattenpakets 2 und am Eingang des Plattenpakets 2a sowie am Ausgang des Plattenpakets 2a und am Eingang des Plattenpakets 2x durch Rohrbögen 31, 31x kurzgeschlossen, die gasdicht die untere Gehäuseplatte 22 bzw. die obere Gehäuseplatte 21 durchdringen und jeweils am Umfang 27 bzw. 28 der Durchtrittsöffnung 9 bzw. 8 der angrenzenden Wärmeübertragungsplatte 3; 4 der Plattenpakete 2 bzw. 2x gasdicht verschweißt sind. Die Einlage des Füllmaterials 29, 29a mit dem Ableitblechen erfolgt analog der Ausführungsart nach Fig. 3 bzw. 4 und wird nur auf das mittlere Plattenpaket 2a erweitert.

Bei dieser Ausführungsform werden die Plattenpakete von jedem Medium nacheinander und wechselseitig in entgegen gesetzter Fließrichtung durchströmt, wobei auch hierbei die beteiligten Medien den Kompaktplattenwärmeübertrager sowohl im Gleichstrom als auch im Gegenstrom durchströmen können.

Fig. 8 - 11 zeigen eine weitere mögliche Ausführungsform des Kompaktplattenwärmeübertragers nach Fig. 2 bis 4 mit beispielsweise drei nebeneinander angeordneten Plattenstapeln 40- 40 x, die aus getrennten Plattenpaketen 2, 2a - 2x gebildet werden und die wiederum gemeinsam mit dem Füllmaterial 29, 29a und den Ableitblechen 30 - 30x in einem Gehäuse 1 nach dem Grundsystem von Fig. 1, 2 verspannt sind.

Die Plattenpakete 2, 2a, 2x eines jeden Plattenstapels 40-40x sind gleichmäßig horizontal versetzt und in diesem Fall durch Trennbleche 39; 39a getrennt.

Die Plattenzwischenräume 11 der Plattenpakete 2, 2a sind eintrittsseitig über getrennt geführte Anschlussstutzen 35, 35a, mit einem mantelseitig an der Gehäuseplatte 21 angeordneten Verteiler 34 verbunden, der mit dem Plattenzwischenraum 11 des Plattenpakets 2x direkt in Verbindung steht. Analog ist der Plattenzwischenraum 11 des Plattenpakets 2x austrittsseitig direkt und die Plattenzwischenräume 11 der Plattenpakete 2, 2a austrittsseitig über getrennt geführte Anschlussstutzen 35b, 35x mit einem mantelseitig an den an der Gehäuseplatte 22 angeordneten Sammler 36 verbunden. Am Verteiler 34 ist der Eintrittsstutzen 13 und am Sammler 36 ist der Austrittsstutzen 14 gasdicht festgelegt, über die ein mantelseitig zugeführtes Medium gemeinsam zu dem Kompaktplattenwärmeübertrager zu- und abgeführt wird.

Die Plattenzwischenräume 10 der Plattenpakete 2, 2a, 2x eines jeden Plattenstapels 40 - 40x werden über den stirnseitig angeordneten Ein- und Austrittsstutzen gemeinsam vom zweiten Medium stirnseitig je nach Anschlussart des Kompaktplattenwärmeübertragers im Gegenstrom oder Gleichstrom durchströmt.

Die nebeneinander angeordneten Plattenstapel 40 -40x sind durch Trennwände 38, 38x getrennt, die eine Länge aufweisen, die annähernd der Länge eines versetzten Plattenpakets 2, 2a, 2x entspricht. Die obere und untere Gehäuseplatte 21, 22 sowie die beiden parallel verlaufenden Seitenteile 23, 23a weisen ebenfalls eine Abmessung auf, bei der die Plattenstapel 40 - 40x und die und die Plattenpakete 2, 2a, 2x der Plattenstapel 40 -40x mit den Füllmaterial 29, 29a im und mit dem verspannten Gehäuse 1 metallisch gedichtet sind und im Gehäuse 1 beiderseits ein stirnseitiger Freiraum gewährleistet ist, dass einerseits beim Anströmen der Stirnseite 12 der Plattenpakete 2, 2a, 2x der Plattenstapel 40 - 40x eine Vorzugsströmung zu dem Zwischenraum 10 ausgeschlossen ist und andererseits ein behinderungsfreies Ausströmen aus den Plattenzwischenräumen 10 der Plattenpakete 2, 2a, 2x der Plattenstapel 40 - 40 sichergestellt ist.

Bei Bedarf können aber auch die Plattenzwischenräume 11 der Plattenpakete 2, 2a, 2x eines Plattenstapels 40 - 40x mit unterschiedlichen Medien beaufschlagt werden. In diesem Fall werden die getrennt geführten eintrittsseitigen Anschlussstutzen 35, 35a sowie die austrittsseitigen Anschlussstutzen 35b, 35x nicht mit dem Verteiler 24 bzw. mit dem Sammler 36 verbunden, sondern die Anschlussstutzen 35, 35a sind direkt mit einem gesonderten Eintrittsstutzen 13 bzw. Anschlussstutzen 35b, 35x verbunden, die mit einem gesonderten Austrittsstutzen 14 verbunden sind.

Ein Plattenpaket 2 - 2x für einen derartig ausgebildeten Kompaktplattenwärmeübertrager besteht, wie in Fig. 13 gezeigt, aus einem Plattenpaket 2, das aus Plattenpaaren 5 - 5x gebildet wird, die am Umfang 27; 28 der Durchtrittsöffnungen 8; 9 gasdicht verschweißt sind und einen Plattenzwischenraum 10 für den Durchfluss eines Mediums über die Stirnseite 12, 12a des Plattenpakets 2 bilden, wobei jedes Plattenpaar 5; 5x aus zwei in Fig. 4 gezeigten identischen Wärmeübertragungsplatten 3, 4 besteht, die in der eigenen Ebene um 180° relativ zur anderen gedreht und entlang ihres umlaufenden Randbereichs gasdicht zu einem Plattenpaar 5 verschweißt sind und somit einen Plattenzwischenraum 11 für den Durchfluss eines zweiten Mediums über die Durchtrittsöffnungen 8, 9 ausbilden.

Die dafür eingesetzten Wärmeübertragungsplatten 3; 4 bestehen, wie in Fig. 12 gezeigt, aus einer rechteckigen Wärmeübertragungsfläche 17, die beiderseits durch bogenförmig verlaufende Kopfteile 6, 7 begrenzt ist, wobei der Bogenradius bevorzugt der halben Breite der Wärmeübertragungsplatte 3; 4 beträgt. Die rechteckige Wärmeübertragungsfläche 17 und die Kopfteile 6, 7 sind mit einem Wellenprofil 18 versehen, das eine einheitliche Wellenstruktur aufweist, die geradlinig in einem gleichen Winkel zur Längsachse und bis in den Randbereich 19 der Wärmeübertragungsplatte 3; 4 verläuft und im Randbereich 19 der Wärmeübertragungsplatten einen umlaufenden profilfreien Schweißrand 20 gleicher Breite ausbildet.

### Bezugszeichenliste

1 Gehäuse
2 - 2x : Plattenpaket
3 Wärmeübertragungsplatte
4 Wärmeübertragungsplatte
5 - 5x : Plattenpaar
6 Kopfteil
7 Kopfteil
8 Durchtrittsöffnung
9 Durchtrittsöffnung
10 Plattenzwischenraum zwischen 2 Plattenpaaren
11 : Plattenzwischenraum im Plattenpaar
12, 12a : Stirnseite
13 Eintrittsstutzen
14 Austrittsstutzen
15 stirnseitige Eintrittsstutzen
16 stirnseitige Austrittsstutzen
17 rechteckige Wärmeübertragungsfläche
18 Wellenstruktur
19 Randbereich
20 : profilfreier Schweissrand
21 : obere Gehäuseplatte
22 untere Gehäuseplatte
23, 23a : Seitenteile
24, 24a : Stirnteil
25, 25a : Durchdringungsbereich - Gehäuse
26, 26x : Rippen
27 Umfang der Durchtrittsöffnungen
28 Umfang der Durchtrittsöffnungen
29 - 29x : Füllmaterial
30 - 30x : Ableitblech
31 - 31x : Rohrbogen
32, 32a : Durchdringung Gehäuse
33 - 33x : Überströmbereich
34 Verteiler
35 Anschlussstutzen
35a : Anschlussstutzen
35x : Anschlussstutzen
36 : Sammler
37 : Anschlussstutzen
37a : Anschlussstutzen
37x : Anschlussstutzen
38, 38x : Trennwand
39, 39a : Trennblech
40 : Paketstapel
40a : Paketstapel
40x : Paketstapel

## Patentansprüche

1. Kompaktplattenwärmeübertrager mit
- einem Plattenpaket (2) aus profilierten Wärmeübertragungsplatten (3; 4), die eine rechteckige Form aufweisen und beiderseits durch ein bogenförmig ausgebildetes Kopfteil (6; 7) mit einer mittig im Kopfteil (6; 7) liegenden Durchtrittsöffnung (8; 9) begrenzt sind, wobei jeweils zwei aneinander gefügte Wärmeübertragungsplatten (3, 4), die einen Plattenzwischenraum (11) für den Durchfluss eines ersten Mediums über die Durchtrittsöffnungen (8, 9) bilden, miteinander am Umfang gasdicht zu einem Plattenpaar (5) verschweißt sind und wobei mindestens zwei zusammengefügte Plattenpaare (5, 5x) jeweils am Umfang (27; 28) der beiden Durchtrittsöffnungen (8; 9) gasdicht zu einem Plattenpaket (2) verschweißt sind, die einen Plattenzwischenraum (10) für den Durchfluss eines zweiten Mediums über die Stirnseiten (12, 12a) des Plattenpakets (2) bilden und
- einem gasdicht und druckstabilen Gehäuse (1), mit einem mantelseitigen Ein- und Austrittsstutzen (13; 14) für das erste Medium zum Durchströmen des Plattenzwischenraums (11) eines oder mehrerer Plattenpaare (5 - 5x) und stirnseitige Ein- und Austrittsstutzen (15; 16) für das zweite Mediums zum Durchströmen der Plattenzwischenräume (10) zwischen zwei oder mehreren Plattenpaaren (5 - 5x) über die Stirnseiten (12, 12a) des Plattenpakets (2), wobei
- die Wärmeübertragungsplatte (3; 4) in der rechteckigen Wärmeübertragungsfläche (17) und der Kopfteile (6, 7) mit einem Wellenprofil (18) versehen ist, das eine durchgehende einheitliche Wellenstruktur aufweist, die im Randbereich (19) der rechteckigen Wärmeübertragungsfläche (17) und der Kopfteile (6; 7) einen an der Peripherie der Wärmeübertragungsplatte (3; 4) umlaufenden profilfreien Schweißrand (20) gleicher Breite ausbildet, und wobei
- die Ein- und Austrittsstutzen (13; 14) zu den Plattenzwischenräumen (11) der Plattenpaare (5 - 5x) am Umfang (27; 28) der Durchtrittsöffnung (8; 9) der Wärmeübertragungsplatte (3; 4) des angrenzenden Plattenpaares (5; 5x) sowie im Durchdringungsbereich (25; 25a) der Gehäuseplatten (21; 22) des Gehäuses (1) gasdicht verschweißt sind,
**dadurch gekennzeichnet, dass**
- zwischen den beiden Innenseiten der parallel verlaufenden Seitenteilen (23; 23a) des Gehäuses (1) und den Längsseiten eines Plattenpaketes (2; 2x) ein Füllmaterial (29; 29a) eingelegt ist,
- ein oder mehrere aus verschweißten Plattenpaaren (5 - 5x) gebildete Plattenpakete (2 - 2x) zwischen der oberen und unteren Gehäuseplatte (21, 22) des Gehäuses (1) und den parallel verlaufenden Seitenteilen (23, 23a) sowie mit dem eingelegten Füllmaterial (29, 29a) metallisch gedichtet verspannt sind,
- die obere und untere Gehäuseplatte (21, 22) mit den längs verlaufenden Seitenteilen (23, 23a) des Gehäuses (1) zu einem Gehäusemantel verschweißt sind, der beiderseits durch ein Stirnteil (24, 24a) mit oder ohne Anschlussstutzen (15; 16) zu einem druckstabilen und gasdichten Gehäuse (1) verschlossen ist,
- der Gehäusemantel mit mindestens zwei versetzt angeordneten und um den Gehäusemantel umlaufenden Rippen (16 - 16x) versteift ist, und
- im Gehäuse (1) mindestens zwei Plattenpakete (2-2x) angeordnet sind, die jeweils durch eine mit den Stirnteilen (24 bzw. 24a) des Gehäuses (1) verbundene Trennwand (38; 38a - 38x) getrennt sind, wobei die Plattenzwischenraume (10; 11) der angrenzenden Plattenpakete (2 -2x) wechselseitig von jedem der beiden Medien im Gegenstrom durchströmt sind, in dem wechselseitig die Durchtrittsöffnungen (9) und die Durchtrittsöffnung (8) der Wärmeübertragungsplatten (3; 4) zweier benachbarter Plattenpaketen (2, 2a - 2x) durch einen Rohrbogen (31; 31x) kurzgeschlossen sind, der die Gehäuseplatte (21; 22) gasdicht durchdringt und jede Trennwand (38; 38a - 38x) wechselseitig am Stirnteil (24 bzw. 24a) festgelegt ist und sich mindestens über die Länge der zu trennenden Plattenpakete (2, 2a - 2x) erstreckt und stirnseitig zwischen zwei benachbarten Plattenpaketen (2, 2a - 2x) und dem Stirnteil (24a bzw. 24) einen Überströmbereich (33; 33x) ausbildet.

2. Kompaktplattenwärmeübertrager mit
- einem Plattenpaket (2) aus profilierten Wärmeübertragungsplatten (3; 4), die eine rechteckige Form aufweisen und beiderseits durch ein bogenförmig ausgebildetes Kopfteil (6; 7) mit einer mittig im Kopfteil (6; 7) liegenden Durchtrittsöffnung (8; 9) begrenzt sind, wobei jeweils zwei aneinander gefügte Wärmeübertragungsplatten (3, 4), die einen Plattenzwischenraum (11) für den Durchfluss eines ersten Mediums über die Durchtrittsöffnungen (8, 9) bilden, miteinander am Umfang gasdicht zu einem Plattenpaar (5) verschweißt sind und wobei mindestens zwei zusammengefügte Plattenpaare (5, 5x) jeweils am Umfang (27; 28) der beiden Durchtrittsöffnungen (8; 9) gasdicht zu einem Plattenpaket (2) verschweißt sind, die einen Plattenzwischenraum (10) für den Durchfluss eines zweiten Mediums über die Stirnseiten (12, 12a) des Plattenpakets (2) bilden und
- einem gasdicht und druckstabilen Gehäuse (1), mit einem mantelseitigen Ein- und Austrittsstutzen (13; 14) für das erste Medium zum Durchströmen des Plattenzwischenraums (11) eines oder mehrerer Plattenpaare (5 - 5x) und stirnseitige Ein- und Austrittsstutzen (15; 16) für das zweite Mediums zum Durchströmen der Plattenzwischenräume (10) zwischen zwei oder mehreren Plattenpaaren (5 - 5x) über die Stirnseiten (12, 12a) des Plattenpakets (2), wobei
- die Wärmeübertragungsplatte (3; 4) in der rechteckigen Wärmeübertragungsfläche (17) und der Kopfteile (6, 7) mit einem Wellenprofil (18) versehen ist, das eine durchgehende einheitliche Wellenstruktur aufweist, die im Randbereich (19) der rechteckigen Wärmeübertragungsfläche (17) und der Kopfteile (6; 7) einen an der Peripherie der Wärmeübertragungsplatte (3; 4) umlaufenden profilfreien Schweißrand (20) gleicher Breite ausbildet und wobei
- die Ein- und Austrittsstutzen (13; 14) zu den Plattenzwischenräumen (11) der Plattenpaare (5 - 5x) am Umfang (27; 28) der Durchtrittsöffnung (8; 9) der Wärmeübertragungsplatte (3; 4) des angrenzenden Plattenpaares (5; 5x) sowie im Durchdringungsbereich (25; 25a) der Gehäuseplatten (21; 22) des Gehäuses (1) gasdicht verschweißt sind,
**dadurch gekennzeichnet, dass**
- zwischen den beiden Innenseiten der parallel verlaufenden Seitenteilen (23; 23a) des Gehäuses (1) und den Längsseiten eines Plattenpaketes (2; 2x) ein Füllmaterial (29; 29a) eingelegt ist,
- ein oder mehrere aus verschweißten Plattenpaaren (5 - 5x) gebildete Plattenpakete (2 - 2x) zwischen der oberen und unteren Gehäuseplatte (21, 22) des Gehäuses (1) und den parallel verlaufenden Seitenteilen (23, 23a) sowie mit dem eingelegten Füllmaterial (29, 29a) metallisch gedichtet verspannt sind,
- die obere und untere Gehäuseplatte (21, 22) mit den längs verlaufenden Seitenteilen (23, 23a) des Gehäuses (1) zu einem Gehäusemantel verschweißt sind, der beiderseits durch ein Stirnteil (24, 24a) mit oder ohne Anschlussstutzen (15; 16) zu einem druckstabilen und gasdichten Gehäuse (1) verschlossen ist,
- der Gehäusemantel mit mindestens zwei versetzt angeordneten und um den Gehäusemantel umlaufenden Rippen (16 - 16x) versteift ist und
- im Gehäuse (1) ein oder mehrere nebeneinander angeordnete und durch eine Trennwand (38; 38a - 38x) getrennte Paketstapel (40, 40a - 40x) eingesetzt sind und jeder Paketstapel (40, 40a; 40x) aus gleichmäßig in der horizontalen Ebene zueinander versetzten Plattenpakete (2, 2a - 2x) besteht, die untereinander durch Trennbleche (39; 39a - 39x) getrennt sind, wobei die Plattenzwischenräume (11) der versetzten Plattenpakete (2 - 2x) eines Paketstapels (40 - 40x) getrennt und die Plattenzwischenräume (11) der versetzten Plattenpakete (2 - 2x) eines Plattenstapels (40, - 40x) jeweils gemeinsam von dem ersten Medium in gleicher Fließrichtung direkt aus einem am Gehäuse (1) gasdicht verschweißten Verteiler (34) und Sammler (36) und über zugeordnete Anschlussstutzen (35; 35a; 35b; 35x), die jeweils am Umfang der Durchtrittsöffnung (8, 9) der Wärmeübertragungsplatte (3; 4) des angrenzenden Plattenpakets (2; 2x) gasdicht verschweißt sind, mantelseitig durchströmt sind und dass das zweite Medium in einer Fließrichtung die Plattenzwischenräume (10) aller im Gehäuse (1) gemeinsam verspannten Plattenpaketen (2 - 2x) stirnseitig durchströmt.

3. Kompaktplattenwärmeübertrager nach Anspruch 1 oder 2, **dadurch gekennzeichnet, dass** die Rippen (16 -16x) aus Rippenabschnitten bestehen, die in der unteren und oberen Deckplatte (21, 22) sowie der Seitenteile (23, 23a) ausgebildet und deren angrenzenden Enden verschweißt sind oder aus Rippenabschnitten, die umlaufend um den Gehäusemantel aufgeschweißt und deren angrenzenden Enden verschweißt sind oder dass die Rippen (16 - 16x) in Form des Gehäusemantels vorgefertigte geschlossene Rippen (16 - 16x) sind, die auf dem Gehäusemantel aufgeschrumpft sind.

4. Kompaktplattenwärmeübertrager nach einem der Ansprüche 1 bis 3,
**dadurch gekennzeichnet, dass** die Stirnseiten (23, 23a) des Gehäuses (1) gasdicht am Gehäusemantel angeschweißt sind.

5. Kompaktplattenwärmeübertrager nach einem der Ansprüche 1 bis 3, **dadurch gekennzeichnet, dass** die Stirnseiten (23, 23a) des Gehäuses (1) lösbar gasdicht und druckstabil am Gehäusemantel festgelegt sind.

6. Kompaktplattenwärmeübertrager nach Anspruch 5, **dadurch gekennzeichnet, dass** die lösbare Verbindung zwischen dem Gehäusemantel und den Stirnseiten (23, 23a) eine Schraubverbindung über Stehbolzen ist.

7. Kompaktplattenwärmeübertrager nach einem der Ansprüche 1 bis 6, **dadurch gekennzeichnet, dass** das Füllmaterial ein Metallgeflecht oder ein Drahtgestrick oder ein Glasgraphitgestrick ist.

8. Kompaktplattenwärmeübertrager nach einem der Ansprüche 1 bis 7, **dadurch gekennzeichnet, dass** das Füllmaterial mindestens im stirnseitig liegenden Ein- und Austrittsbereich des Gehäuses (1) mit einem Ableitblech (30 - 30x) gegenüber dem stirnseitig liegenden Ein- und Austrittsbereich des Gehäuses (1) überdeckt und metallisch abgedichtet ist.

9. Kompaktplattenwärmeübertrager nach einem der Ansprüche 2 bis 8, **dadurch gekennzeichnet, dass** die Plattenzwischenräume (11) der jeweils gleichmäßig versetzten Plattenpakete 2 - 2x eines Plattenstapels (40 - 40x) über getrennt zugeordnete Ein- und Austrittsstutzen (12, 14) durchströmt sind, die am Umfang (27; 28) der Durchtrittsöffnung (8; 9) der Wärmeübertragungsplatte (3; 4) des versetzt angrenzenden Plattenpakets (2; 2x) und im Durchdringungsbereich (25; 25a) des Gehäuses (1) gasdicht verschweißt sind.

10. Kompaktplattenwärmeübertrager nach einem der Ansprüche 1 bis 9, **dadurch gekennzeichnet**, das zwischen jeder Trennwand (38 - 38x) und der Längsseiten des jeweils angrenzenden Plattenpakets (2 - 2x) bzw. Paketstapels (40 - 40x) ein Füllmaterial (29; 29a) eingelegt ist und das Füllmaterial (29; 29a) mittels eines Ableitblech (30; 30x) abgedichtet ist.

## Claims

1. Compact plate heat exchanger, with
- a plate stack (2) composed of profiled heat exchange plates (3; 4) which have a rectangular shape and are delimited on both sides by an arcuately formed head part (6; 7) with a through-orifice (8; 9) lying centrally in the head part (6; 7), in each case two mutually joined heat exchange plates (3, 4), which form a plate interspace (11) for the throughflow of a first medium via the through-orifices (8, 9), being welded to one another, gas-tight, at the circumference to form a plate pair (5), and at least two joined-together plate pairs (5, 5x) in each case being welded together, gas-tight, at the circumference (27; 28) of the two through-orifices (8; 9) to form a plate stack (2), which joined-together plate pairs form a plate interspace (10) for the throughflow of a second medium via the end faces (12, 12a) of the plate stack (2), and
- a gas-tight and pressure-stable housing (1), with a casing-side inflow and outflow connection piece (13; 14) for the first medium for flowing through the plate interspace (11) of one or more plate pairs (5 - 5x), and with end-face inflow and outflow connection pieces (15; 16) for the second medium for flowing through the plate interspaces (10) between two or more plate pairs (5 - 5x) via the end faces (12, 12a) of the plate stack (2),
- the heat exchange plate (3; 4) being provided in the rectangular heat exchange surface (17) and the head parts (6, 7) with a wavy profile (18) having a continuous uniform wavy structure which in the marginal region (19) of the rectangular heat exchange surface (17) and the head parts (6; 7) forms a profile-free welding margin (20) of identical width running around the periphery of the heat exchange plate (3; 4), and
- the inflow and outflow connection pieces (13; 14) to the plate interspaces (11) of the plate pairs (5 - 5x) being welded together, gas-tight, at the circumference (27; 28) of the through-orifice (8; 9) of the heat exchange plate (3; 4) of the contiguous plate pair (5; 5x) and in the region of penetration (25; 25a) of the housing plates (21; 22) of the housing (1),
**characterized in that**
- a filling material (29; 29a) is introduced between the two inner sides of the parallel-running side parts (23; 23a) of the housing (1) and the longitudinal sides of a plate stack (2; 2x),
- one or more plate stacks (2 - 2x) formed from welded-together plate pairs (5 - 5x) are braced, sealed metallically, between the upper and the lower housing plate (21, 22) of the housing (1) and the parallel-running side parts (23, 23a) and also by means of the introduced filling material (29, 29a),
- the upper and the lower housing plate (21, 22) are welded to the longitudinally running side parts (23, 23a) of the housing (1) to form a housing casing which is closed on both sides by an end part (24, 24a), with or without a connection piece (15; 16), to form a pressure-stable and gas-tight housing (1),
- the housing casing is stiffened by means of at least two ribs (16 - 16x) arranged so as to be offset and running around the housing casing, and
- at least two plate stacks (2 - 2x) are arranged in the housing (1) and are separated in each case by a partition (38; 38a - 38x) connected to the end parts (24 and 24a) of the housing (1), each of the two media flowing alternately in countercurrent through the plate interspaces (10; 11) of the contiguous plate stacks (2 - 2x) **in that** the through-orifices (9) and the through-orifice (8) of the heat exchange plates (3; 4) of two adjacent plate stacks (2, 2a - 2x) are short-circuited alternately by means of a pipe bend (31; 31x) which penetrates, gas-tight, through the housing plate (21; 22), and each partition (38; 38a - 38x) is secured alternately to the end part (24 and 24a), extends at least over the length of the plate stacks (2, 2a - 2x) to be separated and forms an overflow region (33; 33x) on the end faces between two adjacent plate stacks (2, 2a - 2x) and the end parts (24a and 24).

2. Compact plate heat exchanger, with
- a plate stack (2) composed of profiled heat exchange plates (3; 4) which have a rectangular shape and are delimited on both sides by an arcuately formed head part (6; 7) with a through-orifice (8; 9) lying centrally in the head part (6; 7), in each case two mutually joined heat exchange plates (3, 4), which form a plate interspace (11) for the throughflow of a first medium via the through-orifices (8, 9), being welded to one another, gas-tight, at the circumference to form a plate pair (5), and at least two joined-together plate pairs (5, 5x) in each case being welded together, gas-tight, at the circumference (27; 28) of the two through-orifices (8; 9) to form a plate stack (2), which joined-together plate pairs form a plate interspace (10) for the throughflow of a second medium via the end faces (12, 12a) of the plate stack (2), and
- a gas-tight and pressure-stable housing (1), with a casing-side inflow and outflow connection piece (13; 14) for a first medium for flowing through the plate interspace (11) of one or more plate pairs (5 - 5x) and with end-face inflow and outflow connection pieces (15; 16) for the second medium for flowing through the plate interspaces (10) between two or more plate pairs (5 - 5x) via the end faces (12, 12a) of the plate stack (2),
- the heat exchange plate (3; 4) being provided in the rectangular heat exchange surface (17) and the head parts (6, 7) with a wavy profile (18) having a continuous uniform wavy structure which in the marginal region (19) of the rectangular heat exchange surface (17) and the head parts (6; 7) forms a profile-free welding margin (20) of identical width running around the periphery of the heat exchange plate (3; 4), and
- the inflow and outflow connection pieces (13; 14) to the plate interspaces (11) of the plate pairs (5 - 5x) being welded together, gas-tight, at the circumference (27; 28) of the through-orifice (8; 9) of the heat exchange plate (3; 4) of the contiguous plate pair (5; 5x) and in the region of penetration (25; 25a) of the housing plates (21; 22) of the housing (1),
**characterized in that**
- a filling material (29; 29a) is introduced between the two inner sides of the parallel-running side parts (23; 23a) of the housing (1) and the longitudinal sides of a plate stack (2; 2x),
- one or more plate stacks (2 - 2x) formed from welded-together plate pairs (5 - 5x) are braced, sealed metallically, between the upper and the lower housing plate (21, 22) of the housing (1) and the parallel-running side parts (23, 23a) and also by means of the introduced filling material (29, 29a),
- the upper and the lower housing plate (21, 22) are welded to the longitudinally running side parts (23, 23a) of the housing (1) to form a housing casing which is closed on both sides by an end part (24, 24a), with or without a connection piece (15; 16), to form a pressure-stable and gas-tight housing (1),
- the housing casing is stiffened by means of at least two ribs (16 - 16x) arranged so as to be offset and running around the housing casing, and
- one or more stack piles (40, 40a - 40x) arranged next to one another and separated by a partition (38; 38a - 38x) are inserted in the housing (1) and each stack pile (40, 40a; 40x) consists of plate stacks (2, 2a - 2x) which are offset to one another uniformly in the horizontal plane and are separated from one another by separating sheets (39; 39a - 39x), the plate interspaces (11) of the offset plate stacks (2 - 2x) of a stack pile (40 - 40x) being separated, and the first medium flowing on the casing side through the plate interspaces (11) of the offset plate stacks (2 - 2x) of a stack pile (40 - 40x) in each case jointly in the same direction of flow directly out of a distributor (34) and header (36), welded, gas-tight, to the housing (1) and via assigned connection pieces (35; 35a; 35b; 35x) which are in each case welded together, gas-tight, at the circumference of the through-orifice (8, 9) of the heat exchange plate (3; 4) of the contiguous plate stack (2; 2x), and **in that** the second medium flows in a direction of flow on the end faces through the plate interspaces (10) of all the plate stacks (2 - 2x) braced jointly in the housing (1).

3. Compact plate heat exchanger according to Claim 1 or 2, **characterized in that** the ribs (16 - 16x) consist of rib portions which are formed in the lower and the upper cover plate (21, 22) and the side parts (23, 23a) and the contiguous ends of which are welded together, or of rib portions which are welded on peripherally around the housing casing and the contiguous ends of which are welded together, or **in that** the ribs (16 - 16x) are closed ribs (16 - 16x) which are prefabricated in the form of a housing casing and which are shrunk on the housing casing.

4. Compact plate heat exchanger according to one of Claims 1 to 3, **characterized in that** the end faces (23, 23a) of the housing (1) are welded, gas-tight, to the housing casing.

5. Compact plate heat exchanger according to one of Claims 1 to 3, **characterized in that** the end faces (23, 23a) of the housing (1) are releasably secured, gas-tight and pressure-stable, to the housing casing.

6. Compact plate heat exchanger according to Claim 5, **characterized in that** the releasable connection between the housing casing and the end faces (23, 23a) is a screw connection via stay bolts.

7. Compact plate heat exchanger according to one of Claims 1 to 6, **characterized in that** the filling material is a metal braiding or a wire knit or a glass graphite knit.

8. Compact plate heat exchanger according to one of Claims 1 to 7, **characterized in that**, at least in the end-face inflow and outflow region of the housing (1), the filling material is covered and metallically sealed off with respect to the end-face inflow and outflow region of the housing (1) by means of a diversion sheet (30 - 30x).

9. Compact plate heat exchanger according to one of Claims 2 to 8, **characterized in that** the flow passes through the plate interspaces (11) of the in each case uniformly offset plate stacks (2 - 2x) of a stack pile (40 - 40x) via separately assigned inflow and outflow connection pieces (12, 14) which are welded together, gas-tight, at the circumference (27; 28) of the through-orifice (8; 9) of the heat exchange plate (3; 4) of the offset-contiguous plate stack (2; 2x) and in the region of penetration (25; 25a) of the housing (1).

10. Compact plate heat exchanger according to one of Claims 1 to 9, **characterized in that** a filling material (29; 29a) is introduced between each partition (38 - 38x) and the longitudinal sides of the in each case contiguous plate stack (2 - 2x) or stack pile (40 - 40x), and the filling material (29; 29a) is sealed off by means of a diversion sheet (30; 30x).

## Revendications

1. Echangeur de chaleur compact à plaques présentant :
un ensemble (2) constitué de plaques profilées (3; 4) de transfert de chaleur dont la forme est rectangulaire et qui sont délimitées des deux côtés par une partie de tête (6; 7) configurée en arc de cercle et présentant une ouverture de passage (8; 9) située au milieu de la partie de tête (6; 7),
deux plaques (3, 4) de transfert de chaleur mutuellement jointives, qui forment entre les plaques un espace intermédiaire (11) permettant le passage d'un premier fluide par les ouvertures de passage (8, 9) étant soudées l'une à l'autre à leur périphérie de manière étanche aux gaz pour former une paire (5) de plaques,
au moins deux paires (5, 5x) de plaques jointives étant soudées à la périphérie (27; 28) des deux ouvertures de passage (8; 9) de manière étanche aux gaz pour former un ensemble (2) de plaques qui forme entre les plaques un espace intermédiaire (10) permettant le passage d'un deuxième fluide par les côtés frontaux (12, 12a) de l'ensemble (2) de plaques et
un boîtier (1) étanche aux gaz et résistant à la pression, présentant du côté de l'enveloppe une tubulure d'entrée et une tubulure de sortie (13; 14) pour le premier fluide qui traverse l'espace intermédiaire (11) entre plaques d'une ou plusieurs paires (5-5x) de plaques et du côté frontal une tubulure d'entrée et une tubulure de sortie (15; 16) pour le deuxième fluide qui traverse les espaces intermédiaires (10) entre deux ou plusieurs paires (5-5x) de plaques par l'intermédiaire des côtés frontaux (12, 12a) de l'ensemble (2) de plaques,
la plaque (3; 4) de transfert de chaleur présentant dans sa surface (17) rectangulaire de transfert de chaleur et dans les parties de tête (6, 7) un profil ondulé (18) qui présente une structure ondulée uniforme et continue qui forme dans la bordure (19) de la surface rectangulaire (17) de transfert de chaleur et des parties de tête (6; 7) un bord soudé (20) de largeur constante, non profilé et entourant la périphérie de la plaque (3; 4) de transfert de chaleur,
la tubulure d'entrée et la tubulure de sortie (13; 14) conduisant vers les espaces intermédiaires (11) entre plaques des paires (5-5x) de plaques étant soudées de manière étanche à la périphérie (27; 28) de l'ouverture de passage (8; 9) de la plaque (3; 4) de transfert de chaleur de la paire (5; 5x) adjacente de plaques ainsi que dans la zone de traversée (25; 25a) des plaques (21; 22) du boîtier (1),
**caractérisé en ce que**
un matériau de charge (29; 29a) est inséré entre les deux côtés intérieurs des parties latérales (23, 23a) s'étendant en parallèle du boîtier (1) et les côtés longitudinaux d'un paquet (2; 2x) de plaques,
**en ce qu'**un ou plusieurs paquets (2-2x) de plaques formés de paires (5-5x) de plaques soudées sont serrés métalliquement de manière étanche entre la plaque supérieure, la plaque inférieure (21, 22) du boîtier (1) et les parties latérales (23, 23a) s'étendant en parallèle ainsi qu'avec le matériau de charge (29, 29a) qui a été inséré,
**en ce que** la plaque supérieure et la plaque inférieure (21, 22) du boîtier sont soudées aux parties latérales (23, 23a) s'étendant longitudinalement du boîtier (1) pour former une enveloppe de boîtier fermée des deux côtés par une partie frontale (24, 24a) avec ou sans tubulure de raccordement (15; 16), pour former un boîtier (1) étanche aux gaz et résistant à la pression,
**en ce que** l'enveloppe du boîtier est rigidifiée par au moins deux nervures (16-16x) disposées en décalage et entourant l'enveloppe du boîtier,
**en ce qu'**au moins deux paquets (2-2x) de plaques séparés chacun par une paroi de séparation (38; 38a-38x) reliée aux parties frontales (24 ou 24a) du boîtier (1) sont disposées dans le boîtier (1),
**en ce que** les espaces intermédiaires (10; 11) entre les paquets (2-2x) de plaques adjacents sont traversés en alternance et à contre-courant par chacun des deux fluides par le fait que les ouvertures de passage (9) et l'ouverture de passage (8) des plaques (3; 4) de transfert de chaleur de deux paquets (2, 2a-2x) de plaques voisins sont alternativement mis en court-circuit par une courbe tubulaire (31; 31x), qui traverse de manière étanche au gaz la plaque (21; 22) du boîtier,
**en ce que** chaque paroi de séparation (38; 38a-38x) est fixée en alternance sur la partie frontale (24 ou 24a), s'étend au moins sur la longueur des paquets (2, 2a-2x) de plaques à séparer et forme du côté frontal une zone de débordement (33; 33x) entre deux paquets (2, 2a-2x) de plaques voisins et la partie frontale (24a ou 24).

2. Echangeur de chaleur compact à plaques présentant :
un ensemble (2) constitué de plaques profilées (3; 4) de transfert de chaleur dont la forme est rectangulaire et qui sont délimitées des deux côtés par une partie de tête (6; 7) configurée en arc de cercle et présentant une ouverture de passage (8; 9) située au milieu de la partie de tête (6; 7),
deux plaques (3, 4) de transfert de chaleur mutuellement jointives, qui forment entre les plaques un espace intermédiaire (11) permettant le passage d'un premier fluide par les ouvertures de passage (8, 9) étant soudées l'une à l'autre à leur périphérie de manière étanche aux gaz pour former une paire (5) de plaques,
au moins deux paires (5, 5x) de plaques jointives étant soudées à la périphérie (27; 28) des deux ouvertures de passage (8; 9) de manière étanche aux gaz pour former un ensemble (2) de plaques qui forme entre les plaques un espace intermédiaire (10) permettant le passage d'un deuxième fluide par les côtés frontaux (12, 12a) de l'ensemble (2) de plaques et
un boîtier (1) étanche aux gaz et résistant à la pression, présentant du côté de l'enveloppe une tubulure d'entrée et une tubulure de sortie (13; 14) pour le premier fluide qui traverse l'espace intermédiaire (11) entre plaques d'une ou plusieurs paires (5-5x) de plaques et du côté frontal une tubulure d'entrée et une tubulure de sortie (15; 16) pour le deuxième fluide qui traverse les espaces intermédiaires (10) entre deux ou plusieurs paires (5-5x) de plaques par l'intermédiaire des côtés frontaux (12, 12a) de l'ensemble (2) de plaques,
la plaque (3; 4) de transfert de chaleur présentant dans sa surface (17) rectangulaire de transfert de chaleur et dans les parties de tête (6, 7) un profil ondulé (18) qui présente une structure ondulée uniforme et continue qui forme dans la bordure (19) de la surface rectangulaire (17) de transfert de chaleur et des parties de tête (6; 7) un bord soudé (20) de largeur constante, non profilé et entourant la périphérie de la plaque (3; 4) de transfert de chaleur,
la tubulure d'entrée et la tubulure de sortie (13; 14) conduisant vers les espaces intermédiaires (11) entre plaques des paires (5-5x) de plaques étant soudées de manière étanche à la périphérie (27; 28) de l'ouverture de passage (8; 9) de la plaque (3; 4) de transfert de chaleur de la paire (5; 5x) adjacente de plaques ainsi que dans la zone de traversée (25; 25a) des plaques (21; 22) du boîtier (1),
**caractérisé en ce que**
un matériau de charge (29; 29a) est inséré entre les deux côtés intérieurs des parties latérales (23, 23a) s'étendant en parallèle du boîtier (1) et les côtés longitudinaux d'un paquet (2; 2x) de plaques,
**en ce qu'**un ou plusieurs paquets (2-2x) de plaques formés de paires (5-5x) de plaques soudées sont serrés métalliquement de manière étanche entre la plaque supérieure, la plaque inférieure (21, 22) du boîtier (1) et les parties latérales (23, 23a) s'étendant en parallèle ainsi qu'avec le matériau de charge (29, 29a) qui a été inséré,
**en ce que** la plaque supérieure et la plaque inférieure (21, 22) du boîtier sont soudées aux parties latérales (23, 23a) s'étendant longitudinalement du boîtier (1) pour former une enveloppe de boîtier fermée des deux côtés par une partie frontale (24, 24a) avec ou sans tubulure de raccordement (15; 16), pour former un boîtier (1) étanche aux gaz et résistant à la pression,
**en ce que** l'enveloppe du boîtier est rigidifiée par au moins deux nervures (16-16x) disposées en décalage et entourant l'enveloppe du boîtier,
**en ce qu'**une ou plusieurs piles de paquets (40, 40a-40x) disposées les unes à côté des autres et séparées par une paroi de séparation (38; 38a-38x) sont insérées dans le boîtier (1),
**en ce que** chaque pile (40, 40a; 40x) de paquets est constituée de paquets (2, 2a-2x) de plaques décalés régulièrement les uns par rapport aux autres dans le plan horizontal et séparés les uns des autres par des tôles de séparation (39; 39a-39x),
**en ce que** les espaces intermédiaires (11) entre plaques des paquets (2-2x) de plaques décalés d'une pile (40-40x) de paquets sont séparés et les espaces intermédiaires (11) entre les plaques des paquets (2-2x) de plaques décalés d'une pile (40-40x) de plaques étant traversés du côté de l'enveloppe et conjointement par le premier fluide dans la même direction d'écoulement, directement depuis un répartiteur (34) et un collecteur (36) soudés de manière étanche aux gaz sur le boîtier (1) et par des tubulures de raccordement (35; 35a; 35b; 35x) associées qui sont toutes soudées de manière étanche aux gaz à la périphérie de l'ouverture de passage (8, 9) de la plaque (3, 4) de transfert de chaleur du paquet (2; 2x) de plaques adjacent et
**en ce que** le deuxième fluide traverse frontalement dans une direction d'écoulement les espaces intermédiaires (10) entre plaques de tous les paquets (2-2x) de plaques serrés conjointement dans le boîtier (1).

3. Echangeur de chaleur compact à plaques selon les revendications 1 ou 2, **caractérisé en ce que** les nervures (16-16x) sont constituées de segments de nervure formés dans la plaque intérieure et la plaque supérieure de recouvrement (21, 22) ainsi que dans les parties latérales (23, 23a) et dont les extrémités adjacentes sont soudées, ou de segments de nervures soudés périphériquement autour de l'enveloppe du boîtier et dont les extrémités adjacentes sont soudées, ou **en ce que** les nervures (16-16x) sont des nervures (16-16x) fermées, préfabriquées dans la forme de l'enveloppe du boîtier et serties sur l'enveloppe du boîtier.

4. Echangeur de chaleur compact à plaques selon l'une des revendications 1 à 3, **caractérisé en ce que** les côtés frontaux (23, 23a) du boîtier (1) sont soudés de manière étanche aux gaz sur l'enveloppe du boîtier.

5. Echangeur de chaleur compact à plaques selon l'une des revendications 1 à 3, **caractérisé en ce que** les côtés frontaux (23, 23a) du boîtier (1) sont fixés sur l'enveloppe du boîtier de manière libérable, étanche aux gaz et résistant à la pression.

6. Echangeur de chaleur compact à plaques selon la revendication 5, **caractérisé en ce que** la liaison libérable entre l'enveloppe du boîtier et les côtés frontaux (23, 23a) est une liaison filetée faisant intervenir des goujons fixes.

7. Echangeur de chaleur compact à plaques selon l'une des revendications 1 à 6, **caractérisé en ce que** le matériau de charge est un treillis métallique, un tricot de fils ou un tricot de verre et de graphite.

8. Echangeur de chaleur compact à plaques selon l'une des revendications 1 à 7, **caractérisé en ce que** le matériau de charge est recouvert et rendu étanche métalliquement au moins dans une zone d'entrée et de sortie du boîtier (1) situé du côté frontal à une tôle d'évacuation (30-30x) par rapport à la zone d'entrée et de sortie du boîtier (1) située du côté frontal.

9. Echangeur de chaleur compact à plaques selon l'une des revendications 2 à 8, **caractérisé en ce que** les espaces intermédiaires (11) entre les plaques des paquets (2-2x) de plaques décalés uniformément d'une pile (40-40x) de plaques sont traversés par l'intermédiaire de tubulures d'entrée et de sortie (12, 14) associées séparément, soudées de manière étanche aux gaz à la périphérie (27; 28) de l'ouverture de passage (8: 9) de la plaque (3, 4) de transfert de chaleur du paquet (2, 2x) de plaques adjacent et décalé et dans la zone de traversée (25; 25a) du boîtier (1).

10. Echangeur de chaleur compact à plaques selon l'une des revendications 1 à 9, **caractérisé en ce qu'**un matériau de charge (29; 29a) est inséré entre chaque paroi de séparation (38-38x) et les côtés longitudinaux de chaque paquet (2-2x) de plaques adjacent ou de chaque pile (40-40x) de paquets, et **en ce que** le matériau de charge (29; 29a) est rendu étanche au moyen d'une tôle de déviation (30; 30x).
